# FASCICULE DE BREVET EUROPEEN

(11) **EP 1 946 918 B1**
(45) Date de publication et mention de la délivrance du brevet: **20.04.2011**
(21) Numéro de dépôt: 08000615.8
(22) Date de dépôt: 15.01.2008
(51) Int. Cl.: B31B 1/36

(54) **Dispositif de pilage pour machine plieuse-colleuse**
Biegevorrichtung für eine Biege-Klebe-Presse
Folding device for folding-gluing machine

(30) Priorité: 17.01.2007 EP 07000940
(43) Date de publication de la demande: 23.07.2008
(73) Titulaire: BOBST SA, 1008 Prilly (CH)
(72) Inventeur: Cailloux, Lionel, 74200 Thonon-Les-Bains (FR); Dupertuis, Roger, 1148 La Praz (CH)
(74) Mandataire: Poirier, Jean-Michel Serge

(56) Documents cités:
- EP-A- 1 398 142
- EP-A1- 0 391 118
- EP-A1- 0 724 954
- US-A1- 4 012 996

## Description

### Domaine technique

La présente invention concerne un dispositif de pliage d'une découpe de papier, de carton, de plastique, de carton ondulé ou de matière similaire destinée à former une boîte pliée.

L'invention concerne également une machine plieuse-colleuse comprenant un dispositif de pliage selon l'invention.

### État de la technique antérieure

Pour réaliser une boîte pliée d'un matériau donné, il est connu de façonner une pose (ou découpe) dudit matériau, dans une machine dite "plieuse-colleuse".

Une découpe est généralement constituée de deux grandes faces, une première face qu'on appelle face intérieure, destinée à former l'intérieur de la boîte pliée et une seconde face qu'on appelle face extérieure, destinée à former l'extérieur de ladite boîte.

Par rapport à la direction d'avance des poses, on définit le bord avant de la pose comme étant le côté transversal de la pose qui entre en premier dans la machine, et le bord arrière celui qui entre en dernier. De même, le bord gauche de la pose est le côté latéral de la pose situé à gauche de l'axe longitudinal de la plieuse-colleuse et le bord droit est le côté latéral de la pose situé à droite de cet axe.

Dans une plieuse-colleuse, le pliage d'une découpe est réalisé pendant son transport dans ladite plieuse-colleuse, grâce à des outils de pliage qui coopèrent entre eux de chaque côté de la découpe. On appelle l'outil situé du côté de la face intérieure de la découpe l'outil intérieur, et l'outil situé du côté de la face extérieure de la découpe l'outil extérieur.

A l'issu d'une opération de pliage, la découpe se trouve divisée en trois parties longitudinales adjacentes : un premier flanc, un pli et un deuxième flanc rabattu sur le premier flanc. Par commodité, on conservera cette terminologie dans une découpe à plat, c'est-à-dire avant pliage. Le premier flanc est relié au deuxième flanc par ledit pli défini par un axe et un rayon. L'axe et le rayon du pli sont appelés respectivement axe de pliage et rayon de pliage.

Habituellement un transporteur entraîne la découpe selon une trajectoire sensiblement plane de l'entrée vers la sortie de la plieuse-colleuse. Lors de l'opération de pliage, l'outil intérieur est en appui contre la face intérieure de la découpe le long du pli longitudinal et l'outil extérieur est en appui contre la face extérieure du premier flanc. Au cours de l'avance de la découpe, l'outil extérieur exerce sur le premier flanc une force de pliage qui s'applique sur le bord avant dudit flanc pour entraîner le premier flanc dans un mouvement de rotation autour de l'axe de pliage. Dans ce type connu de pliage, on constate que la position et la géométrie du pli est difficile à contrôler, en particulier lors du pliage entre 0 et 90°, ce qui se traduit par des variations dans la production des boîtes pliées et donc des problèmes de qualité. Ces problèmes sont particulièrement aigus quand le flanc à plier est rigide, c'est notamment le cas quand la découpe est une découpe de carton ondulé.

### Exposé de l'invention

Un but de la présente invention est d'améliorer le pliage d'une découpe dans une plieuse-colleuse. A cet effet, la présente invention a pour objet un dispositif de pliage selon la revendication 1.

Grâce à cette nouvelle conception, le pli est guidé et supporté lors de sa formation, ce qui permet de stabiliser la position et les caractéristiques géométriques dudit pli et donc d'améliorer la qualité des boîtes pliées.

D'autres objets et avantages de l'invention apparaîtront plus clairement au cours de la description de modes de réalisation, description qui va être faite en se référant aux dessins annexés.

### Description sommaire des figures des dessins

Les figures 1a -1c sont des vues en section transversale d'une partie d'une découpe et du dispositif selon l'invention, suivant les plans de coupe de la figure 3 ;

Les figures 2a -2c sont des vues similaires aux vues des figures 1 a -1 c montrant une partie d'une découpe et du dispositif selon l'état de la technique ;

La figure 3 est une vue de face du dispositif selon l'invention;

La figure 4 est une vue en perspective du dispositif selon l'invention avec une partie d'une plieuse-colleuse ;

La figure 5 est une vue de face de l'outil intérieur ;

Les figures 6a -6c sont des vues en coupe transversale de l'outil intérieur suivant les plans de coupe de la figure 5 ;

La figure 7 est une vue en section transversale d'une partie d'une découpe et du dispositif selon l'invention.

### Meilleure manière de réaliser l'invention

Les figures 1a-1c illustrent schématiquement un dispositif de pliage selon l'invention ainsi qu'un exemple de pliage d'une découpe 10. La découpe 10 comprend une face intérieure 11 et une face extérieure 12, elle comprend aussi trois parties longitudinales adjacentes : un premier flanc 10a, un pli 10c et un deuxième flanc 10b. Dans l'exemple, un transporteur à courroies 5a, 5b entraîne la découpe 10 dans un plan horizontal, selon une trajectoire sensiblement rectiligne 6 (voir figure 3). Le transporteur à courroies comprend un transporteur supérieur 5a et un transporteur inférieur 5b. Pour entraîner la découpe 10, le deuxième flanc 10b est pincé entre les courroies du transporteur supérieur 5a et inférieur 5b.

La figure 1a illustre la découpe 10 à l'entrée du dispositif selon l'invention. Dans cette position, la découpe 10 est plane, c'est-à-dire que les trois parties longitudinales respectives 10a, 10c, 10b de la découpe sont dans un même plan horizontal. Un outil de pliage intérieur 2 est en appui à l'endroit du pli longitudinal 10c, côté face intérieure 11 de la découpe. Dans l'exemple, l'outil intérieur 2 se présente sous la forme d'une rampe de galets (voir figure 5 pour plus de détails) orientée longitudinalement. Une surface 3a d'un outil de pliage extérieur 3 est en appui contre la face extérieure du premier flanc 10a, de préférence, près du bord gauche de la découpe. Dans l'exemple, l'outil extérieur 3 est une hélice de pliage réalisée dans un matériau synthétique à partir d'une baguette tordue suivant une courbe gauche de sorte que la surface 3a forme une hélicoïde. Ladite hélicoïde 3a s'appuie sur un axe coïncidant avec l'axe de pliage (voir figure 3). Au cours de l'avance de la découpe, l'hélice 3 exerce sur le flanc 10a une force de pliage qui s'applique sur le bord avant de la découpe.

Selon l'invention, le dispositif comprend un guide support 4. Pendant le pliage, le guide support 4 est en appui contre le pli longitudinal 10c, côté face extérieure 12 de la découpe, de sorte que le pli 10c est pris en sandwich entre l'outil intérieur 2 et le guide support 4. Dans l'exemple, le guide support 4 est une barre métallique dont une surface longitudinale a été usinée pour présenter une forme hélicoïdale 4a. La génératrice de la surface hélicoïdale 4a est un segment de droite qui tourne autour d'un axe coïncidant avec l'axe de pliage du pli 10c.

Dans la position de la figure 1a, l'intersection du plan de coupe transversal avec la surface hélicoïdale 4a est un segment de droite horizontal.

La figure 1b illustre la découpe 10 rendue dans la deuxième moitié du dispositif selon l'invention. Dans cette position, la découpe 10 a la forme d'un V, le deuxième flanc 10b est toujours horizontal tandis que le premier flanc 10a est incliné d'un angle "a" par rapport à l'horizontal, avec "a" égal à 60°. L'outil de pliage intérieur 2 est toujours en appui à l'endroit du pli longitudinal 10c, côté face intérieure 11 de la découpe et l'outil de pliage extérieur 3 est toujours en appui contre la face extérieure du premier flanc 10a. Le guide support 4 est toujours en appui contre le pli longitudinal 10c, côté face extérieure 12 de la découpe. Dans cette position, l'intersection du plan de coupe transversale avec la surface hélicoïdale 4a est un segment de droite incliné d'un angle "b" par rapport à l'horizontal, avec "b" égal à 30°.

La figure 1c illustre la découpe 10 à la sortie du dispositif selon l'invention. Dans cette position, la découpe 10 a la forme d'une équerre, le deuxième flanc 10b est toujours horizontal tandis que l'angle "a" du premier flanc 10a est égal à 90°. L'outil de pliage intérieur 2 est toujours en appui à l'endroit du pli longitudinal 10c, côté face intérieure 11 de la découpe et l'outil de pliage extérieur 3 est toujours en appui contre la face extérieure du premier flanc 10a. Le guide support 4 est toujours en appui contre le pli longitudinal 10c, côté face extérieure 12 de la découpe. Dans cette position, l'angle "b" du segment de droite formé à l'intersection du plan de coupe transversale avec la surface hélicoïdale 4a, est égal à 45°.

L'exemple illustré aux figures 1a-1c ne montre le pliage d'une découpe que dans trois positions, il va de soi que le pliage étant continu, les angles "a" et "b" varient de manière continûment croissante tout au long de l'avance de la découpe dans le dispositif de pliage selon l'invention. Dans l'exemple, l'angle "a" est égal à deux fois l'angle "b", autrement dit, quand l'angle "a" varie de 0 à 90° l'angle "b" varie proportionnellement de 0 à 45°.

Les figures 2a-2c illustrent schématiquement un dispositif de pliage selon l'état de la technique ainsi qu'un exemple de pliage d'une découpe 100. A des fins de comparaison, les plans de coupe transversale sont les mêmes que précédemment. La découpe 100 comprend une face intérieure 110 et une face extérieure 120, elle comprend aussi trois parties longitudinales adjacentes : un premier flanc 100a, un pli 1 00c et un deuxième flanc 100b. Un transporteur à courroies 50a, 50b entraîne la découpe 100 dans un plan horizontal, selon une trajectoire sensiblement rectiligne. Le transporteur à courroies comprend un transporteur supérieur 50a et un transporteur inférieur 50b. Pour entraîner la découpe 100, le deuxième flanc 100b est pincé entre les courroies du transporteur supérieur 50a et inférieur 50b.

La figure 2a illustre la découpe 100 à l'entrée d'un dispositif selon l'état de la technique. Dans cette position, la découpe 100 est plane, c'est-à-dire que les trois parties longitudinales respectives 100a, 100c, 100b de la découpe sont dans un même plan horizontal. Un outil de pliage intérieur 20 est en appui à l'endroit du pli longitudinal 100c, côté face intérieure 110 de la découpe. Un outil de pliage extérieur 30 est en appui contre la face extérieure du premier flanc 100a, près du bord gauche de la découpe. Au cours de l'avance de la découpe, l'outil de pliage extérieur 30 exerce sur le flanc 100a une force de pliage qui s'applique sur le bord avant de la découpe.

Dans l'état de la technique, un guide de pliage 40 est en appui contre la face extérieure du premier flanc 100a, près du pli longitudinal 100c, sans être en contact avec ledit pli. De même, la courroie du transporteur inférieur 50b est en appui contre la face extérieure du deuxième flanc 100b, près du pli longitudinal 100c, sans être en contact avec ledit pli. On constate donc que le pli 100c n'est pas supporté du côté de la face extérieure 120.

Le fait que le pli ne soit pas supporté au cours de sa formation ne permet pas de contrôler avec précision le pliage, ce qui veut dire que les caractéristiques géométriques du pli comme par exemple la position de l'axe de pliage, le rayon de pliage, peuvent varier d'une découpe à l'autre, ce qui n'est pas acceptable pour la qualité de la production. Dans l'état de la technique, le guide de pliage 40 est une courroie de pliage, on désigne par 40a la surface de la courroie en contact avec la face extérieure du premier flanc 100a. Dans la position de la figure 2a, l'intersection du plan de coupe transversal avec la surface 40a est un segment de droite horizontal.

La figure 2b illustre la découpe 100 dans une autre position du dispositif selon l'état de la technique. Dans cette position, la découpe 100 a la forme d'un V, le deuxième flanc 100b est toujours horizontal tandis que le premier flanc 100a est incliné d'un angle "aa" par rapport à l'horizontal, avec "aa" égal à 60°. L'outil de pliage intérieur 20 est en appui à l'endroit du pli longitudinal 100c, côté face intérieure 110 de la découpe et l'outil de pliage extérieur 30 est en appui contre la face extérieure du premier flanc 100a, près du bord gauche de la découpe. Dans l'état de la technique, le guide de pliage 40 est en appui contre la face extérieure du premier flanc 100a, près du pli longitudinal 100c, sans être en contact avec ledit pli. Dans cette position, l'intersection du plan de coupe transversale avec la surface 40a est un segment de droite incliné d'un angle "bb" par rapport à l'horizontal, avec "bb" égal à 60°.

La figure 2c illustre la découpe 100 à la sortie du dispositif selon l'état de la technique. Dans cette position, la découpe 100 a la forme d'une équerre, le deuxième flanc 100b est horizontal tandis que l'angle "aa" du premier flanc 100a est égal à 90°. L'outil de pliage intérieur 20 est en appui à l'endroit du pli longitudinal 100c, côté face intérieure 110 de la découpe et l'outil de pliage extérieur 30 est en appui contre la face extérieure du premier flanc 100a, près du bord gauche de la découpe. Dans l'état de la technique, le guide de pliage 40 est en appui contre la face extérieure du premier flanc 100a, près du pli longitudinal 100c, sans être en contact avec ledit pli. Dans cette position, l'angle "bb" du segment de droite formé à l'intersection du plan de coupe transversale avec la surface 40a est égal à 90°.

L'état de la technique illustré aux figures 2a-2c ne montre le pliage d'une découpe que dans trois positions, il va de soi que le pliage étant continu, les angles "aa" et "bb" varient de manière continûment croissante tout au long de l'avance de la découpe. De plus, la courroie 40 suit le flanc 110 tout au long du pliage, autrement dit, la surface 40a reste en contact avec la face extérieure du premier flanc 100a pendant le pliage, par conséquent, l'angle "aa" est égal à l'angle "bb".

La figure 3 illustre un dispositif de pliage selon l'invention vu de face. La flèche 6 indique la direction d'avance des découpes dans la plieuse-colleuse, cette direction est parallèle à l'axe longitudinal de la plieuse-colleuse. La flèche E indique l'entrée du dispositif et la flèche S indique la sortie. Entre l'entrée E et la sortie S, l'hélice de pliage 3 forme une première portion d'hélice d'axe 7 pour le pliage de 0 à 90° du flanc 10a. L'axe 7 est l'axe de pliage de la découpe 10. Après la sortie S, l'hélice de pliage 3 est prolongée par une deuxième portion d'hélice, complémentaire à la première, pour le pliage de 90° à 180° du flanc 10a (voir en particulier figure 4). En variante, le pliage de 90° à 180° peut être réalisé par une courroie de pliage (non représentée).

Entre l'entrée E et la sortie S, l'angle formé entre la génératrice de la surface hélicoïdale 4a et le plan horizontal varie de manière continûment croissante entre 0° à l'entrée E et 45° à la sortie S. La rampe 2 de galets comprend une pluralité de galets 2a alignés sur un axe parallèle à l'axe de pliage 7. Dans un dispositif selon l'invention, le pli 10c est apte à être pris en sandwich entre l'outil intérieur 2 et le guide support 4, pour se faire, les points de contact des galets 2a avec la face intérieure 11 du pli 10c sont en vis-à-vis de la ligne de contact de la surface hélicoïdale 4a avec la face extérieure 12 du pli 10c.

La distance qui sépare lesdits points de contact des galets 2a de ladite ligne de contact de la surface hélicoïdale 4a est réglable en fonction de l'épaisseur "e" de la découpe à plier (voir figure 7).

Avantageusement, une bande transporteuse 8 est guidée le long de la surface hélicoïdale 4a de sorte que le pli 10c de la découpe est apte à être pris en sandwich entre l'outil intérieur 2 et ladite bande 8. Dans cette variante de réalisation, le guide support 4 comprend la bande transporteuse 8, celle-ci prenant la forme de la surface hélicoïdale 4a.

La figure 4 illustre un dispositif de pliage selon l'invention et une partie d'une plieuse-colleuse. Par souci de clarté, le transporteur supérieur 5a n'est pas représenté, seul deux courroies du transporteur inférieur 5b sont représentées. L'hélice de pliage 3 est montrée dans son entier. Dans un dispositif selon l'invention, une découpe 10 qui arrive à l'entrée E est prise en sandwich entre les galets 2a de la rampe 2 et la surface hélicoïdale 4a à l'endroit où doit être formé le pli longitudinal 10c. En sortant du dispositif, la découpe 10 est pliée à 90°, autrement dit, le premier flanc 10a forme un angle droit avec le deuxième flanc 10b. La suite du pliage, c'est-à-dire le pliage de 90° à 180° du premier flanc 10a, étant réalisée de manière classique, elle ne sera pas décrite ici.

La figure 5 illustre une rampe 2 de galets utilisée comme outil intérieur. Cette rampe présente une pluralité de galets identiques 2a. Chaque galet 2a est monté libre en rotation autour d'un axe 2c (voire figures 6a-6c). Tous les axes 2c sont dans un même plan longitudinal. Des attaches 2b sont prévues pour monter la rampe 2 sur la plieuse-colleuse.

Les figures 6a-6c illustrent la rampe 2 vue en coupe transversale suivant les plans de coupe A-A, B-B et C-C de la figure 5. Ces plans de coupe sont les mêmes que les plans de coupe de la figure 3. L'inclinaison de l'axe de rotation 2c des galets 2a par rapport à l'horizontal est constante d'un galet à l'autre sur toute la longueur de la rampe 2.

La figure 7 illustre dans une section transversale suivant le plan de coupe B-B, les points de contact d'un galet 2a avec le pli 10c d'une découpe 10 prise en sandwich entre l'outil intérieur 2 et le guide support 4. La périphérie du galet 2a a une forme arrondie. Cette forme arrondie est un arc de cercle A1 de rayon R, de centre 7' et d'angle α. Le rayon R est le rayon de pliage du pli 10c. Dans l'exemple R est égal à 0,75mm et α est égal à 150°. La droite passant par le centre 7' de tous les galets 2a définit l'axe de pliage 7. Les points de contact du galet 2a avec la découpe 10 forment donc un arc de cercle A2 contenu dans A1, autrement dit, le rayon et le centre de A2 sont les mêmes que pour A1, par contre l'angle de A2 est inférieur à l'angle de A1, soit β l'angle de A2. L'angle β peut également être défini comme étant l'angle de l'arc de cercle obtenu par la projection des points de contact du galet 2a sur un plan normal à la direction d'avance de la découpe.

Avantageusement, la bissectrice de l'angle β est orthogonale au segment de droite formé à l'intersection du plan de coupe B-B avec la surface hélicoïdale 4a. Cette caractéristique se retrouve sur toutes les coupes transversales le long du dispositif de pliage selon l'invention. Grâce à cette caractéristique, le pli 10c est guidé à toutes les étapes de sa formation.

## Revendications

1. Dispositif pour plier des découpes de papier, de carton, de plastique, de carton ondulé ou de matière similaire défilant dans une plieuse-colleuse, comprenant un outil intérieur (2) apte à coopérer avec un outil extérieur (3) pour former un pli longitudinal (10c) dans une découpe (10) et diviser ainsi ladite découpe (10) en deux flancs longitudinaux reliés l'un à l'autre par ledit pli longitudinal (10c), **caractérisé en ce qu'**il comprend un guide support (4) apte à coopérer avec l'outil intérieur (2) pour prendre le pli (10c) en sandwich sans lesdits flancs longitudinaux.

2. Dispositif selon la revendication 1 dans lequel l'outil intérieur (2) est apte à appuyer contre une surface intérieure (11) de la découpe (10) et l'outil extérieur (3) est apte à appuyer contre une surface extérieure (12) de la découpe (10), **caractérisé en ce que** le guide support (4) est apte à appuyer contre la surface extérieure (12) du pli longitudinal (10c) et **en ce que** l'outil intérieur (2) est apte à appuyer contre la surface intérieure (11) du pli longitudinal (10c).

3. Dispositif selon la revendication 2, **caractérisé en ce que** l'outil intérieur (2) est une rampe longitudinale (2) de galets (2a).

4. Dispositif selon l'une des revendications 1 à 3, **caractérisé en ce que** le guide support (4) présente une surface longitudinale de forme hélicoïdale (4a).

5. Dispositif selon la revendication 4, **caractérisé en ce que** la surface hélicoïdale (4a) est formée par une génératrice tournant autour de l'axe de pliage du pli (10c).

6. Dispositif selon la revendication 4 ou 5, **caractérisé en ce que** l'intersection d'un plan de coupe transversal avec la surface hélicoïdale (4a) forme un segment de droite.

7. Dispositif selon l'une des revendications 4 à 6, **caractérisé en ce que** les points de contact des galets (2a) avec la surface intérieure (11) du pli (10c) sont en vis-à-vis de la ligne de contact de la surface hélicoïdale (4a) avec la surface extérieure (12) du pli (10c).

8. Dispositif selon la revendication 7, **caractérisé en ce que** la distance qui sépare lesdits points de contact des galets (2a) de ladite ligne de contact de la surface hélicoïdale (4a) est réglable en fonction de l'épaisseur de la découpe (10).

9. Dispositif selon la revendication 7 ou 8, **caractérisé en ce que** la projection desdits points de contact d'un galet (2a) sur un plan normal à la direction d'avance de la découpe (10) forment un arc de cercle d'angle β.

10. Dispositif selon la revendication 9 en combinaison avec la revendication 6, **caractérisé en ce que** la bissectrice de l'angle β est orthogonale audit segment de droite.

11. Dispositif selon l'une des revendications précédentes, **caractérisé en ce que** le guide support (4) comprend une bande transporteuse (8).

## Claims

1. Folding device for folding blanks of paper, cardboard, plastic, corrugated board or similar material running in a folder-gluer, comprising an internal tool (2) fit to cooperate with an external tool (3) for forming a longitudinal fold (10c) in a blank (10) and thus dividing the said blank (10) in two longitudinal panels being connected to one another by the said longitudinal fold (10c), **characterized in that** it comprises a supporting guide (4) fit to cooperate with the internal tool (2) for sandwiching the fold (10c) without the said longitudinal panels.

2. Device according to claim 1 wherein the internal tool (2) is fit to press against an internal surface (11) of the blank (10) and the external tool (3) is fit to press against an external surface (12) of the blank (10), **characterized in that** the supporting guide (4) is fit to press against the external surface (12) of the longitudinal fold (10c) and **in that** the internal tool (2) is able to press against the internal surface (11) of the longitudinal fold (10c).

3. Device according to claim 2, **characterized in that** the internal tool (2) is a longitudinal ramp (2) of rollers (2a).

4. Device according to one of claims 1 to 3, **characterized in that** the supporting guide (4) has a longitudinal surface of helical shape (4a).

5. Device according to claim 4, **characterized in that** the helical surface (4a) is formed by a generatrix turning around the folding axis of the fold (10c).

6. Device according to claim 4 or 5, **characterized in that** the intersection of the transverse sectional plane with the helical surface (4a) forms a line segment.

7. Device according to one of claims 4 to 6, **characterized in that** the contact points of the rollers (2a) with the internal surface (11) of the fold (10c) are opposite to the contact line of the helical surface (4a) with the external face (12) of the fold (10c).

8. Device according to claim 7, **characterized in that** the distance which separates the said contact points of the rollers (2a) from the said contact line of the helical surface (4a) is adjustable according to the thickness of the blank (10).

9. Device according to claim 7 or 8, **characterized in that** the projection of the said contact points of a roller (2a) in a normal plane to the running direction of the blank (10) form an arc of a circle with an angle β.

10. Device according to claim 9 in combination with claim 6, **characterized in that** the bisecting line of the angle β is orthogonal to said line segment.

11. Device according to one of the previous claims, **characterized in that** the supporting guide (4) includes a conveying belt (8).

## Patentansprüche

1. Vorrichtung zum Falten von Zuschnitten aus Papier, Karton, Plastik, Wellpappe oder einem ähnlichen Material, die durch eine Biege-Klebe-Presse läuft, umfassend ein inneres Werkzeug (2), das dazu in der Lage ist, mit einem äußeren Werkzeug (3) zusammenzuarbeiten, um einen Längsfalz (10c) in einem Zuschnitt (10) zu bilden und so den Zuschnitt (10) in zwei Längsseiten zu teilen, die miteinander durch den Längsfalz (10c) verbunden sind, **dadurch gekennzeichnet, dass** sie eine Halterführung (4) umfasst, die dazu in der Lage ist, mit dem inneren Werkzeug (2) zusammenzuarbeiten, um den Falz (10c) ohne die Längsseiten als Sandwich aufzunehmen.

2. Vorrichtung nach Anspruch 1, wobei das innere Werkzeug (2) dazu in der Lage ist, auf einer inneren Fläche (11) des Zuschnitts (10) aufzuliegen, und das äußere Werkzeug (3) dazu in der Lage ist, auf einer äußeren Fläche (12) des Zuschnitts (10) aufzuliegen, **dadurch gekennzeichnet, dass** die Halterführung (4) dazu in der Lage ist, auf der äußeren Fläche (12) des Längsfalzes (10c) aufzuliegen und **dadurch**, dass das innere Werkzeug (2) dazu in der Lage ist, auf der inneren Fläche (11) des Längsfalzes (10c) aufzuliegen.

3. Vorrichtung nach Anspruch 2, **dadurch gekennzeichnet, dass** das innere Werkzeug (2) eine Längsrampe (2) von Rollen (2a) ist.

4. Vorrichtung nach einem der Ansprüche 1 bis 3, **dadurch gekennzeichnet, dass** die Halterführung (4) eine schraubenförmige Längsfläche (4a) aufweist.

5. Vorrichtung nach Anspruch 4, **dadurch gekennzeichnet, dass** die schraubenförmige Fläche (4a) von einem Generator gebildet wird, der sich um die Faltachse des Falzes (10c) dreht.

6. Vorrichtung nach Anspruch 4 oder 5, **dadurch gekennzeichnet, dass** die Kreuzung einer Querschnittebene mit der schraubenförmigen Fläche (4a) einen Abschnitt einer Geraden bildet.

7. Vorrichtung nach einem der Ansprüche 4 bis 6, **dadurch gekennzeichnet, dass** die Kontaktpunkte der Rollen (2a) mit der inneren Fläche (11) des Falzes (10c) gegenüber der Kontaktlinie der schraubenförmigen Fläche (4a) mit der äußeren Fläche (12) des Falzes (10c) liegen.

8. Verfahren nach Anspruch 7, **dadurch gekennzeichnet, dass** der Abstand, der die Kontaktpunkte der Rollen (2a) von der Kontaktlinie der schraubenförmigen Fläche (4a) trennt, je nach der Dicke des Zuschnitts (10) einstellbar ist.

9. Vorrichtung nach Anspruch 7 oder 8, **dadurch gekennzeichnet, dass** die Projektion der Kontaktpunkte einer Rolle (2a) auf einer normalen Ebene zur Richtung des Vorschubs des Zuschnitts (10) einen Kreisbogen mit dem Winkel β bildet.

10. Vorrichtung nach Anspruch 9 in Kombination mit Anspruch 6, **dadurch gekennzeichnet, dass** die Halbierungslinie des Winkels β orthogonal zum Abschnitt einer Geraden ist.

11. Vorrichtung nach einem der vorhergehenden Anspruche, **dadurch gekennzeichnet, dass** die Halterführung (4) ein Förderband (8) umfasst.
